# EUROPÄISCHE PATENTSCHRIFT

(11) **EP 0 840 871 B1**
(45) Veröffentlichungstag und Bekanntmachung des Hinweises auf die Patenterteilung: **26.05.1999**
(21) Anmeldenummer: 96924728.7
(22) Anmeldetag: 06.08.1996
(51) Int. Cl.: F17C 5/06

(54) **GAS-LADESYSTEM FÜR HOCHDRUCKFLASCHEN**
GAS LOADING SYSTEM FOR HIGH-PRESSURE BOTTLES
SYSTEME DE CHARGEMENT DE BOUTEILLES DE GAZ SOUS HAUTE PRESSION

(30) Priorität: 07.08.1995 CH 2269/95
(43) Veröffentlichungstag der Anmeldung: 13.05.1998
(73) Patentinhaber: Cyphelly, Ivan, 2416 Les Brenets (CH)
(72) Erfinder: Cyphelly, Ivan, 2416 Les Brenets (CH)
(74) Vertreter: Babeluk, Michael, Dipl.-Ing. Mag., Patentanwälte Babeluk - Krause
(86) Internationale Anmeldenummer: CH9600274
(87) Internationale Veröffentlichungsnummer: WO9706383

(56) Entgegenhaltungen:
- CH-A- 204 346
- FR-A- 2 356 876
- US-A- 4 749 384

## Beschreibung

Die vorliegende Erfindung bezieht sich auf eine Gastankstelle mit Zwischenspeicher für das Aufladen von Hochdruck-Speicher flaschen.

In vielen Anwendungen von Druckgas ist die Geschwindigkeit der Aufladung ab Zwischenspeicher (z.B. ab Kompressorspeicher) oder ab Kompressor ein entscheidender funktioneller und wirtschaftlicher Faktor, der durch die Erwärmung durch die Prozesswärme begrenzt wird: so ist z.B. bei der Aufladung von Taucher-Luftflaschen (auf 200 bar) bekannt, dass die aufzufüllende Flasche oft ins Wasser getaucht wird, damit die Füllgeschwindigkeit zunimmt.

Betrachtet man innerhalb der Druckgas-Systeme nur die Fülle der Anwendungen von Druckluft (autonome Werkzeuge mit Luft/Öl-Wandler, Antriebe von kleinen Fahrzeugen usw.), findet man immer wieder die gleiche Problematik, oft noch verschärft durch den Energieverlust der Erwärmung, die als grosse Verschwendung empfunden wird oder gar die technisch-wirtschaftliche Anwendung verunmöglicht: wird eine leere Flasche direkt mit einem auf 200 bar gefüllten Zwischenspeicher verbunden, so verursacht der Druckausgleich einen Temperatursprung von über 100 °C in besagter Flasche, was insbesondere bei faserverstärkten Kunststoffbehältern glattweg unzulässig ist.

Die vorliegende Erfindung hat die Aufgabe eine Einrichtung zu schaffen, die beim Aufladen von Hochdruckflaschen mit Gas die Erwärmung unterbindet.

Erfindungsgemäss wird dies dadurch erreicht, dass eine der aufzuladenden Flasche zugeordnete und unter Flaschendruck stehende Spülpumpe über eine Rückleitung das Flaschenvolumen umwälzt und entweder mittels Wärmetauscher oder durch Vermischung mit dem Zwischenspeicher-Inhalt die Temperaturschwankung des Aufladeprozesses begrenzt; zu diesem Zwecke weist die Flasche zwei Anschlüsse auf, die so angeordnet sind, dass beim Umwälzen ein bestmöglicher Volumenaustausch erfolgt.

Ausführungsbeispiele des Erfindungsgegenstandes und seine Funktionsweise werden nachstehend anhand der Fig. 1 bis 3 erläutert, wobei:
Fig. 1 ein Ladesystem mit Vermischung darstellt, in
Fig. 2 ein Ladesystem mit Wärmetauscher zu sehen ist, und in
Fig. 3 eine spülfähige Flasche im Schnitt mit einer typischen Anwendung in Form einer Schrankenbetätigung verbunden ist.

In Fig.1 besteht die Gastankstelle mit Vermischung aus einem Zwischenspeicher 1 der durch einen hier nicht genauer definierten Hochdruckkompressor 2 auf einem vorgegebenen Betriebsdruck gehalten wird, aus einer Drosselblende 3, die die Geschwindigkeit der Aufladung bestimmt, und aus einer speiseseitigen Schnellkupplungshälfte 4 auf der Speiseleitung 5. So weit wie sinnvoll vom Speiseausgang entfernt mündet die Spülleitung 6 in den Zwischenspeicher 1, die über die Spülpumpe 7 mit der spülseitigen Schnellkupplungshälfte 8 verbunden ist. Die Spülpumpe 7 ist zusammen mit ihrem Antrieb in einem unter Flaschendruck stehenden Druckbehälter 10 untergebracht. Ein Differenzdruckschalter 9 als Steuerung der Spülpumpe 7 überbrückt die Drosselblende 3, ein Temperaturfühler 14 an der Spülleitung 6 dient der Automatisierung des Ladevorganges. Die Flaschenseite des Ladesystems besteht aus der durchspülbaren Flasche 11 (hier als Energiespeicher eines Gabelstaplers dargestellt) mit 2 Anschlüssen, die jeweils mit der speiseseitigen 12 und spülseitigen 13 Schnellkupplungshälfte verbunden sind.

Wird der unter Hochdruck stehende Zwischenspeicher 1 über das Schnellkupplungssystem 4/8/12/13 mit der aufzuladenden Flasche 11 verbunden, strömt Gas dosiert durch die Blende 3 in die Flasche 11, solange ein Druckabfall zwischen den zwei Behältern existiert. Währenddem dieser Druckabfall besteht, wird er den Differenzdruckschalter 9 an der Drosselblende 3 offen halten. Erst wenn der Druckausgleichsprozess beendet ist, d.h. wenn der Inhalt der Flasche 11 erwärmt ist und der Inhalt des Zwischenspeichers 1 kühler ist, schaltet der Differenzdruckschalter 9 die Spülpumpe 7 zu, die den Wärmeaustausch zwischen der Flasche 11 und dem Zwischenspeicher 1 durch Vermischen besorgt. Der Temperaturfühler 14 stellt die Spülpumpe 7 ab, sobald das durch die Spülleitung 6 strömende Gas annähernd die Umgebungstemperatur erreicht hat.

Die Spülpumpe 7 muss also nur die Druckabfälle der Leitungen und Kupplungen überwinden, da sinnvollerweise die Drosselstelle 3 als differenzdruckgesteuerter Stromregler ausgestaltet wird, der also bei Druckausgleich voll öffnet; somit wird auch der Druckausgleichsvorgang beschleunigt, der ja der Erwärmungsphase der Flasche 11 entspricht: diese soll so kurz wie möglich sein, damit so wenig Wärme wie möglich in die Flaschenwand eindringt.

Die zeitliche Trennung von Druckausgleich und Wärmeausgleich existiert bei der Gastankstelle mit Wärmetauscher der Fig. 2 nicht: den gleichen Elementen 1' bis 14' wie bei der Gastankstelle mit Vermischung wird ein Wärmetauscher 15 zugefügt, der im Zwischenspeicher 1' vornehmlich an die Spülleitung 6' angeschlossen ist und dessen Ausgang über die Leitung 16 mit der speiseseitigen Schnellkupplungshälfte 4' verbunden ist; somit wird der Wärmeaustausch während der Aufladung möglich, denn simultan zum Überströmen des Gases vom Zwischenspeicher 1' in die Flasche 11' über das Schnellkupplungssystem 4'/8'/12'/13' wird durch das Umwälzen der Temperaturausgleich vorgenommen: sobald die Flasche 11' an den Zwischenspeicher 1' gekoppelt wird, schaltet hier der Differenzdruckschalter 9' die Spülpumpe 7' zu und den Wärmetauscher-Ventilator 17 ein (auf den Ventilator 17 kann verzichtet werden, falls der Wärmetauscher 15 so im Zwischenspeicher 1' angeordnet wird, dass er durch die austretenden Gase durchströmt wird): auch hier ist der Vorgang abgeschlossen, sobald der Temperaturfühler 14' keinen wesentlichen Unterschied mehr zur Umgebungstemperatur feststellt und die Spülpumpe 7' ausschaltet.
Die Ladung mit Umwälzung durch Wärmetauscher verhindert den Wärmeaufbau in der Flasche 11' zu jedem Zeitpunkt und schont damit wärmeempfindliche Bauarten; unentbehrlich ist das System beim Aufladen direkt ab Kompressor und wenn es nicht bis zum vollständigen Druckausgleich kommt (Teilladung: die Spülpumpe 7 kann infolge des bleibenden Druckunterschiedes nicht eingeschaltet werden). Bei grossen Zwischenspeicher kann (und bei direkter Kompressoraufladung muss) der Wärmetauscher 15' ausserhalb der Anlage angeordnet werden, z.B. im Erdreich. Schliesslich sei darauf hingewiesen, dass sowohl für das Vermischungssystem wie auch für die Ausführung mit Wärmetauscher die gleichen Flaschenarten zum Einsatz kommen.

Fig 3 zeigt einen Schnitt durch eine handelsübliche Gasflasche 18, die durch einen zweiten Anschluss mit Rohrfortsatz 19 in einen spülbaren Speicher umgewandelt ist, der durch die Schnellkupplungen 12"/13" mit dem Ladesystem verbunden werden kann; als einfache Anwendung für Luft als Gas ist hier eine Betätigung für die Schranke 23 dargestellt, die über das Druckreduzierventil 20 und das Steuerventil 21 mittels einfachwirkendem Zylinder 22 bewegt wird. Im Zylinder 22 ist eine Doppelkammer 24 (schraffiert) mit Öl gefüllt, wodurch die Bewegung über das Drosselventil 25 gebremst werden kann, und die Anforderungen an den Schalldämpfer 26 bescheiden bleiben.

## Patentansprüche

1. Verfahren zum Füllen von Hochdruckflaschen, bestehend aus folgenden Schritten :
Entnehmen von Gas aus einem unter Hochdruck stehenden Zwischenspeicher (1);
Drosseln des Gases an einem Drosselventil (3);
Füllen des gedrosselten Gasstroms in eine Hochdruckflasche (11), bis diese den gleichen Druck aufweist wie der Zwischenspeicher (1);
nach Vollendung der obigen Schritte Entnehmen eines Gasstroms aus der Hochdruckflasche (11) mit Hilfe einer Spülpumpe (7), um diesen Gasstrom direkt in den Zwischenspeicher (1) rückzuführen, während gleichzeitig weiteres Gas aus dem Zwischenspeicher (1) über das Drosselventil (3) in die Hochdruckflasche (11) überströmen gelassen wird.

2. Verfahren zum Füllen von Hochdruckflaschen (11), bestehend aus folgenden Schritten :
Entnehmen von Gas aus einem unter Hochdruck stehenden Zwischenspeicher (1);
Drosseln des Gases an einem Drosselventil (3);
Füllen des gedrosselten Gasstroms in eine Hochdruckflasche (11), bis diese den gleichen Druck aufweist wie der Zwischenspeicher (1);
gleichzeitig mit den oberen Schritten Rückführen von gas aus der Hochdrückflasche (11) über eine Spülpumpe (7') und einen in dem Zwischenspeicher (1) angeordneten Wärmetauscher (15) in eine Füllleitung (5) stromabwärts des Drosselventils (3).

3. Verfahren nach Anspruch 2, dadurch gekennzeichnet, dass der Inhalt des Zwischenspeichers (1) während der Entnahme umgewälzt wird, um den Wärmeübergang am Wärmetauscher zu verbessern.

4. Gas-Ladesystem für Hochdruckflaschen (11) mit einem Zwischenspeicher (1), einer Speiseleitung (5), Kupplungen (12, 13) zum Anschluss einer Hochdruckflasche (11), einer Spülpumpe (7) zum Rückführen von Gas aus der Hochdruckflasche (11), die in einer Spülleitung (16) angeordnet ist, dadurch gekennzeichnet, dass die Spülleitung (6) stromaufwärts der Spülpumpe (7) direkt in den Zwischenspeicher (1) mündet.

5. Gas-Ladesystem für Hochdruckflaschen (11) mit einem Zwischenspeicher (1), einer Speiseleitung (5), Kupplungen (12, 13) zum Anschluss einer Hochdruckflasche (11), einer Spülpumpe (7'), die in einer Spülleitung (6') angeordnet ist, zum Rückführen von Gas aus der Hochdruckflasche (11), dadurch gekennzeichnet, dass in dem Zwischenspeicher (1) ein Wärmetauscher (15) vorgesehen ist, der im Vorlauf der Spülleitung (16) angeordnet ist, und dass die Spülleitung (16) stromabwärts des Drosselventils (3) in die Speiseleitung (5) mündet.

6. Gas-Ladesystem nach Anspruch 5, dadurch gekennzeichnet, dass im Zwischenspeicher (1) eine Einrichtung zur Erzeugung einer Strömung um den Wärmetauscher (15,) vorgesehen ist.

7. Gas-Ladesystem nach einem der Ansprüche 4 bis 6, dadurch gekennzeichnet. dass die Hochdruckflasche (11) zwei Anschlüsse in Form von Schnellkupplungshälften (12, 13) aufweist, die so angeordnet sind, dass beim Umwälzen ein bestmöglicher Volumenaustausch erfolgt.

8. Gas-Ladesystem nach einem der Ansprüche 4 bis 7, dadurch gekennzeichnet, dass das Drosselventil (3) als Stromregler ausgebildet ist.

9. Gas-Ladesystem nach einem der Ansprüche 4 bis 8, dadurch gekennzeichnet, dass das die Spülpumpe (7) durch einen Differenzdruckschalter (9) eingeschaltet und durch einen Temperaturfühler (14) ausgeschaltet wird.

10. Gas-Ladesystem nach einem der Ansprüche 4 bis 9, dadurch gekennzeichnet, dass die Spülpumpe (7) zusammen mit ihrem Antrieb in einem unter Flaschendruck stehenden Druckbehälter (10) untergebracht ist.

## Claims

1. Method of filling high-pressure bottles (11), comprising the following steps:
- Withdraw gas from an intermediate tank (1) subject to high pressure;
- Throttle gas at a throttle valve (3);
- Fill throttled gas into a high-pressure bottle (11) until said bottle (11) exhibits the same pressure as the intermediate tank (1);
- Upon completion of the above steps, withdraw gas from the high-pressure bottle (11) with the use of a circulation pump (7), in order to directly recirculate this gas into the intermediate tank (1), while simultaneously allowing further gas to flow from the intermediate tank (1) via the throttle valve (3) into the high-pressure bottle (11).

2. Method of filling high-pressure bottles (11), comprising the following steps:
- Withdraw gas from an intermediate tank (1) subject to high pressure;
- Throttle gas at a throttle valve (3);
- Fill throttled gas into a high-pressure bottle (11) until said bottle (11) exhibits the same pressure as the intermediate tank (1);
- Simultaneously with the above steps, recirculate gas from the high-pressure bottle (11) via a circulation pump (7') and a heat exchanger (15) located in the intermediate tank (1) into a feeder line (5) downstream of the throttle valve (3).

3. Method as claimed in Claim 2, **characterized in that** the content of the intermediate tank (1) is recirculated during withdrawal, in order to improve heat transfer at the heat exchanger.

4. Gas loading system for high-pressure bottles (11), comprising an intermediate tank (1), a feeder line (5), couplings (12, 13) for connection of a high-pressure bottle (11), a circulation pump (7) for recirculation of gas from the high-pressure bottle (11), which circulation pump (7) is located in a recirculation line (6), **characterized in that** said recirculation line (6) opens directly into the intermediate tank (1) upstream of the circulation pump (7).

5. Gas loading system for high-pressure bottles (11'), comprising an intermediate tank (1'), a feeder line (5'), couplings (12',13') for connection of a high-pressure bottle (11'), a circulation pump (7') for recirculation of gas from said high-pressure bottle (11'), which circulation pump (7') is located in a recirculation line (6'), **characterized in that** a heat exchanger (15) is provided in the intermediate tank (1'), which heat exchanger (15) is located in the course of the recirculation line (16'), and that said recirculation line (16') opens into the feeder line (5') downstream of the throttle valve (3').

6. Gas loading system as claimed in Claim 5, **characterized in that** the intermediate tank (1) is provided with a unit for generation of a flow through the heat exchanger (15).

7. Gas loading system as claimed in any of Claims 4 to 6, **characterized in that** the high-pressure bottle (11) is provided with two fittings configured as rapid action coupling halves (12, 13), which are arranged so as to ensure an optimum volume exchange during circulation.

8. Gas loading system as claimed in any of Claims 4 to 7, **characterized in that** the throttle valve (3) is configured as a flow regulator.

9. Gas loading system as claimed in any of Claims 4 to 8, **characterized in that** the circulation pump (7) is activated by a differential pressure switch (9) and deactivated by a temperature sensor (14).

10. Gas loading system as claimed in any of Claims 4 to 9, **characterized in that** the circulation pump (7) is located, together with its drive, in a pressure vessel (10) subject to bottle pressure.

## Revendications

1. Procédé pour remplir des cylindres haute pression, comprenant les étapes consistant à :
soutirer le gaz d'un réservoir intermédiaire (1) à haute pression ;
étrangler le gaz par une soupape d'étranglement (3);
remplir un cylindre (11) haute pression avec le flux de gaz étranglé, jusqu'à ce que la pression y soit la même que celle dans le réservoir intermédiaire (1);
après achèvement des opérations ci-dessus, soutirer le gaz du cylindre haute pression (11) à l'aide d'une pompe d'injection (7) pour ramener ce gaz directement dans le réservoir intermédiaire (1), pendant que du gaz additionnel est introduit via la soupape d'étranglement (3) dans le cylindre haute pression (11).

2. Procédé pour remplir un cylindre haute pression (11) comprenant les étapes consistant à :
soutirer le gaz d'un réservoir intermédiaire (1) à haute pression;
étrangler le gaz dans une soupape d'étranglement (3);
remplir un cylindre haute pression (11) avec le flux de gaz étranglé, jusqu'à ce que la pression y soit la même que celle dans le réservoir intermédiaire (1);
en même temps que l'on effectue les opérations ci-dessus, ramener le gaz depuis le cylindre haute pression (11) par une pompe d'injection (7') et un échangeur thermique (15) disposé dans le réservoir intermédiaire (1), vers une conduite de remplissage (5) en aval de la soupape d'étranglement (3).

3. Procédé selon la revendication 2, caractérisé en ce que le contenu du réservoir intermédiaire (1) est mis en circulation pendant le prélèvement, pour améliorer l'échange thermique au niveau de l'échangeur thermique.

4. Système de chargement de gaz pour des cylindres haute pression (11) avec un réservoir intermédiaire (1), une conduite d'alimentation (5), des raccords (12, 13) pour un couplage avec un cylindre haute pression (11), une pompe à injection (7) pour retourner le gaz du cylindre haute pression (11), qui est disposée sur une conduite d'injection (16), caractérisé en ce qu'en amont, la conduite d'injection (6) débouche de la pompe d'injection (7) directement dans le réservoir intermédiaire (1).

5. Système de chargement de gaz pour des cylindres haute pression (11) avec un réservoir intermédiaire (1), une conduite d'alimentation (5), des raccords (12, 13) permettant un couplage avec un cylindre haute pression (11), une pompe à injection (7') disposée sur une conduite d'injection (6'), pour retourner le gaz du cylindre haute pression (11), caractérisé en ce que dans le réservoir intermédiaire (1), il est prévu un échangeur thermique (15) en amont de la conduite d'injection (16) et en ce qu'en aval, la conduite d'injection (16) débouche dans la conduite d'alimentation (5) de la soupape d'étranglement (3).

6. Système de chargement de gaz selon la revendication 5, caractérisé en ce que le réservoir intermédiaire (1) comporte un dispositif pour produire une circulation autour de l'échangeur thermique (15).

7. Système de chargement de gaz selon l'une des revendications 4 à 6, caractérisé en ce que le cylindre haute pression (11) comprend deux raccords sous la forme de moitiés de raccords à couplage rapide (12, 13), agencés de manière à ce qu'au cours d'une commutation l'échange de volume soit le meilleur possible.

8. Système de chargement de gaz selon l'une des revendications 4 à 7, caractérisé en ce que la soupape d'étranglement (3) est réalisée comme un régulateur de débit.

9. Système de chargement de gaz selon l'une des revendications 4 à 8, caractérisé en ce que la pompe d'injection (7) est mise en route par un détecteur (9) de pression différentielle et arrêtée par une sonde de température (14).

10. Système de chargement de gaz selon l'une des revendications 4 à 9, caractérisé en ce que la pompe d'injection (7) avec son mécanisme d'actionnement est logée dans une enceinte (10) mise sous une pression qui est inférieure à la pression du cylindre.
